# EUROPÄISCHE PATENTSCHRIFT

(11) **EP 1 231 679 B1**
(45) Veröffentlichungstag und Bekanntmachung des Hinweises auf die Patenterteilung: **26.05.2004**
(21) Anmeldenummer: 02001147.4
(22) Anmeldetag: 25.01.2002
(51) Int. Cl.: H01R 13/631

(54) **Steckverbinder bestehend aus Steckbuchse und Steckerteil**
Connector composed of a male and female part
Connecteur composé d'une pièce male et femelle

(30) Priorität: 09.02.2001 DE 10105966; 06.08.2001 DE 10138545
(43) Veröffentlichungstag der Anmeldung: 14.08.2002
(73) Patentinhaber: Harting Electronics GmbH & Co. KG, 32339 Espelkamp (DE)
(72) Erfinder: Bernat, Jean Francois, 78500 Sartrouville (FR); de Vanssay, Jean-Merri, 75004 Paris (FR)
(74) Vertreter: Sties, Jochen, Dipl.-Ing.

(56) Entgegenhaltungen:
- CH-A- 323 737
- FR-A- 2 797 102
- US-A- 5 906 520

## Beschreibung

Die Erfindung betrifft einen Steckverbinder bestehend aus einer Steckbuchse und einem Steckerteil, das dafür vorgesehen ist, in die Steckbuchse eingesteckt zu werden. Die Erfindung betrifft insbesondere einen sogenannten Rückwand-Steckverbinder, bei dem eines der beiden Teile des Steckverbinders auf einer fest in einem Gehäuse eines elektrischen Geräts angebrachten Rückwand-Leiterplatte, der sogenannten Trägerkarte, angebracht ist und der andere Teil des Steckverbinders auf einer steckbaren Leiterplatte, der sogenannten Steckkarte, angebracht ist. Beim Einschieben der Steckkarte in das Gehäuse gelangen die Kontakte der Steckbuchse bzw. des Steckerteils mit den Kontakten des anderen Teils in Eingriff, so daß die Steckkarte an die Trägerkarte angeschlossen ist.

Problematisch dabei ist, daß die Steckkarte im Gehäuse nicht so genau geführt werden kann, daß sie ohne Toleranzen eingeschoben werden kann. Dies bedeutet, daß die Kontaktstifte und Kontaktbuchsen des Steckverbinders in dem Moment, in welchem sie während des Einschiebens der Steckkarte aufeinandertreffen, seitlich gegeneinander versetzt und/oder relativ zueinander eine Winkelfehlstellung aufweisen können, ihre Längsachsen also nicht miteinander fluchten. Diese Ausrichtungsfehler können zwar beim Einschieben des Steckerteils in die Steckbuchse größtenteils korrigiert werden; bei dieser Korrektur wirken jedoch auf die Kontakte der Steckbuchse und des Steckerteils vergleichsweise hohe Kräfte. Dabei besteht die Gefahr, daß es zu Verformungen und Belastungen der Lötstellen der Kontakte kommt. Dies ist besonders kritisch bei SMT-Anschlüssen, die im Gegensatz zu Durchsteckkontakten keine formschlüssige Verbindung zur Leiterplatte haben.

Aus CH-A-323737 ist eine Kontaktvorrichtung für Hochspannungsfelder bekannt, bei der eine Mehrzahl von durch einen Käfig zusammengehaltenen Kontaktlamellen um einen begrenzten Winkel schwenkbar an einem Halteteil angebracht sind und vorgesehen sind, um einen zwischen sie. eingeschobenen Stift zu kontaktieren.

Die Schwenkbewegungsfreiheit erlaubt es, Ausrichtungsfehler zwischen den Kontaktlamellen einerseits und dem zwischen sie einzuführenden Kontaktstift andererseits zu kompensieren.

Diese Kontaktvorrichtung hat einen Aufbau mit einer Vielzahl von Einzelteilen, darunter der Käfig, die Kontaktlamellen und Federn zum elastischen Andrücken der Kontaktlamellen gegen den Stift.

Aufgabe der Erfindung ist, einen Steckverbinder zu schaffen, der eine Kompensation von Ausrichtungsfehlem erlaubt und dabei eine einfachere und preiswerte realisierbare Struktur aufweist.

Zur Lösung dieser Aufgabe ist eine Steckbuchse mit den Merkmalen des Anspruchs 1 vorgesehen. Ein komplementäres Steckerteil weist ein isolierendes Steckergehäuse auf, in welchem mindestens ein Steckkontakt aufgenommen ist, der dafür vorgesehen ist, in die Buchse der komplementären Steckbuchse einzugreifen. Da die Buchse schwenkbar auf dem Halteteil angebracht ist, können Fehlstellungen von Steckbuchse und Steckerteil relativ zueinander automatisch ausgeglichen werden. Dies verhindert, daß auf die Kontakte hohe mechanische Belastungen ausgeübt werden.

Gemäß einer bevorzugten ersten Ausführungsform ist vorgesehen, daß das Halteteil der Steckbuchse einen Kopfabschnitt, eine sich daran anschließende Ringnut und einen sich an die Ringnut anschließenden

Bund aufweist und die Buchse mehrere Federlaschen aufweist, die in die Ringnut eingreifen. Die Federlaschen weisen vorzugsweise an ihrem freien Ende Haken auf, die in die Ringnut eingreifen. Dies ermöglicht, die Buchse in sehr einfacher Weise auf dem Halteteil schwenkbar anzubringen. Die Buchse wird mit ihren Federlaschen über den Kopfabschnitt auf das Halteteil aufgeschoben, wobei sich die Federlaschen, wenn sie über den Kopfabschnitt gleiten, elastisch aufweiten und anschließend in die Ringnut einschnappen. Dort ist die Buchse von den Haken, die an dem Absatz zwischen der Ringnut und dem Kopfabschnitt anliegen, zuverlässig gehalten, während die Buchse gleichzeitig um einen bestimmten Winkel verschwenkt werden kann. Dieser Winkel ist vorgegeben durch die Differenz zwischen der Breite der Haken und der Breite der Ringnut zwischen dem Bund und dem Kopfabschnitt. Je größer diese Differenz ist, desto weiter kann die Buchse verschwenkt werden.

Die Buchse hat vorzugsweise eine tonnenförmige Gestalt und ist an ihrem den Haken entgegengesetzten Ende mit mehreren Kontaktlaschen versehen. Die Kontaktlaschen weiten sich elastisch auf, wenn der Steckkontakt in die Buchse eingeschoben wird. Die Buchse mit den Federlaschen und den Kontaktlaschen kann in einfacher Weise dadurch hergestellt werden, daß ein ebenes Blechstanzteil zuerst mit Einschnitten versehen wird, so daß die Kontaktlaschen und die Federlaschen gebildet werden, und das anschließend in die gewünschte tonnenförmige Gestalt zusammengerollt wird.

Gemäß der bevorzugten ersten Ausführungsform der Erfindung schließt sich an den Bund des Halteteils des Buchsenkontakts eine Verankerungsnut an, auf die ein Verankerungsabschnitt folgt, der in dem Buchsengehäuse aufgenommen ist, wobei in der Verankerungsnut eine Ringfeder aufgenommen ist, deren dem Bund zugewandter Rand abgeschrägt ist, und wobei der Durchmesser des Bundes und des Kopfes des Halteteils kleiner sind als der Durchmesser des Verankerungsabschnittes. Diese Gestaltung ermöglicht eine besonders einfache Montage und Anbringung des Halteteils im Buchsengehäuse. Zuerst wird die Ringfeder auf die Verankerungsnut aufgeschoben. Dann wird das Halteteil von der Rückseite des Buchsengehäuses in eine Verankerungsöffnung im Buchsengehäuse eingeschoben, wobei die Ringfeder beim Durchtritt durch die Verankerungsöffnung elastisch zusammengedrückt wird und anschließend wieder ihre ursprüngliche Form einnimmt. Auf diese Weise ist ein Schnappverschluß gebildet, der das Einschieben des Halteteils in das Buchsengehäuse, nicht jedoch das Herausziehen in der entgegengesetzten Richtung ermöglicht. Die Steckkontakte des Steckergehäuses sind in diesem in gleicher Weise aufgenommen.

Gemäß einer bevorzugten zweiten Ausführungsform ist vorgesehen, daß das Halteteil eine Halteöffnung aufweist und die Buchse mindestens einen Haken aufweist, der in die Halteöffnung eingreift. Dabei ist vorzugsweise vorgesehen, daß das Halteteil mindestens im Bereich der Halteöffnung einen rechteckigen Querschnitt aufweist und die Buchse mit zwei Federlaschen versehen ist, die einander parallel gegenüberliegen und auf zwei voneinander abgewandten Seitenflächen des Halteteils anliegen. Der Haken kann durch eine von der Federlasche abgebogene Blechlasche gebildet sein. Die Buchse ist mittels des Hakens zuverlässig auf dem Halteteil gehalten, während die beiden an dem Halteteil anliegenden Federlaschen es durch ihre Elastizität ermöglichen, die Buchse in jeder Richtung auf dem Halteteil zu verschwenken.

Vorzugsweise ist vorgesehen, daß die Buchse mit zwei Kontaktlaschen versehen ist, die einander parallel gegenüberliegen, und daß die Federlaschen einander entlang einer ersten Richtung gegenüberliegen, die sich im rechten Winkel zu einer zweiten Richtung befindet, in der sich die Kontaktlaschen gegenüberliegen. Die unterschiedliche Ausrichtung der Kontaktlaschen und der Federlaschen gewährleistet, daß bei jeder Auslenkung der Buchse aus ihrer normalen Stellung heraus eine Rückstellkraft in die normale Stellung erzeugt wird.

Vorzugsweise ist vorgesehen, daß die Buchse ein Blechbiegeteil mit einem geschlossenen Mittelabschitt ist. Ein solches Blechbiegeteil kann mit geringem Aufwand durch Stanzen und Biegen eines geeigneten Metallblechs hergestellt werden.

Vorzugsweise weisen sowohl die Halteteile der Steckbuchse als auch die Steckkontakte des Steckerteils jeweils einen SMT-Anschluß auf, der es ermöglicht, sie in prozeßtechnisch günstiger Weise auf einer Leiterplatte durch eine Oberflächenmontagetechnik anzubringen.

Vorteilhafte Ausgestaltungen der Erfindung ergeben sich aus den Unteransprüchen.

Die Erfindung wird nachfolgend anhand zweier bevorzugter Ausführungsformen beschrieben, die in den beigefügten Zeichnungen dargestellt sind. In diesen zeigen:
- Figur 1 eine geschnittene Draufsicht einer Steckbuchse und eines Steckerteils gemäß einer ersten Ausführungsform zu Beginn des Einsteckens;
- Figur 2 einen Querschnitt durch Steckbuchse und Steckerteil von Figur 1;
- Figur 3 in einer Ansicht entsprechend derjenigen von Figur 2 die Steckbuchse und das Steckerteil während des Einsteckens;
- Figur 4 einen Querschnitt durch die Steckbuchse und das Steckerteil von Figur 3;
- Figur 5 einen Querschnitt durch die Steckbuchse und das Steckerteil im vollständig zusammengesteckten Zustand;
- Figur 6 einen Querschnitt durch eine Steckbuchse und ein Steckerteil gemäß einer zweiten Ausführungsform;
- Figur 7 eine geschnittene Draufsicht der Steckbuchse und des Steckerteils von Figur 6;
- Figur 8 in einer perspektivischen Ansicht die Buchse, die bei der Steckbuchse von Figur 6 verwendet wird;
- Figur 9 in einer perspektivischen, vergrößerten Ansicht ein Detail der Buchse von Figur 8;
- Figur 10 eine weitere perspektivische Ansicht der Buchse von Figur 8;
- Figur 11 eine weitere perspektivische Ansicht der Buchse von Figur 8;
- Figur 12 in einer perspektivischen Ansicht eine Buchse gemäß einer Variante zu der in den Figuren 8 bis 11 gezeigten Ausführungsform;
   Figur 13 eine weitere perspektivische Ansicht der Buchse von Figur 12; und
- Figur 14 eine weitere perspektivische Ansicht der Buchse von Figur 12.

In den Figuren 1 und 2 ist ein Steckverbinder gemäß einer ersten Ausführungsform gezeigt, der aus einer Steckbuchse 10 und einem Steckerteil 50 besteht. Es handelt sich hier um einen sogenannten Rückwand-Steckverbinder, bei dem die Steckbuchse 10 auf einer Trägerkarte 2 angebracht ist, die als Leiterplatte ausgebildet ist, und das Steckerteil 50 auf einer Steckkarte 4 angebracht ist, die ebenfalls als Leiterplatte ausgebildet ist. Die Trägerkarte 2 ist Teil eines elektrischen oder elektronischen Gerätes, in das die Steckkarte 4 eingeschoben wird. Die Führung für die Steckkarte 4 im Gehäuse des Gerätes ist hier nicht gezeigt. Der Aufbau des Steckverbinders kann natürlich auch für andere Anwendungsbereiche genutzt werden.

Die Steckbuchse 10 weist ein elektrisch isolierendes Buchsengehäuse 12 auf, in welchem drei zylindrische Kontaktkammern gebildet sind. In jeder Kontaktkammer ist ein Buchsenkontakt 14 angeordnet, der aus einem Halteteil 16 und einer Buchse 18 besteht. Das Halteteil weist einen Kopfabschnitt 20, eine Ringnut 22, einen sich an die Ringnut anschließenden Bund 24, eine Verankerungsnut 26, einen Verankerungsabschnitt 28 sowie einen SMT-Anschluß 30 auf. Der Verankerungsabschnitt ist in einer Verankerungsöffnung 34 im Buchsengehäuse 12 aufgenommen. In die Verankerungsnut 26 ist eine Ringfeder 32 eingesetzt, die sich zwischen dem Bund 24 und einem die Verankerungsöffnung 34 umgebenden Absatz abstützt. Die Ringfeder 32 ist an ihrem dem Bund 24 zugewandten Ende abgeschrägt, und der Durchmesser des Bundes 24 sowie des Kopfabschnittes 20 sind kleiner als der Durchmesser der Verankerungsöffnung 34. Dies ermöglicht, das Halteteil 16 von der Rückseite des Buchsengehäuses 12, also bezüglich der Figuren 1 und 2 von der linken Seite, in das Buchsengehäuse einzuschieben, bis die Ringfeder durch die Verankerungsöffnung 34 hindurchgetreten ist und sich in der in den Figuren 1 und 2 gezeigten Stellung befindet, in der sie ein Zurückziehen des Halteteils verhindert.

Die auf dem Halteteil angebrachte Buchse 18 ist ein tonnenförmiges Blechbiegeteil. Die Buchse 18 weist mehrere nebeneinanderliegende Federlaschen 38 auf, die an ihrem freien Ende auf der der Ringnut 22 zugewandten Seite jeweils mit einem Haken 40 versehen sind (siehe insbesondere Figur 5). Am entgegengesetzten Ende sind mehrere nebeneinanderliegende Kontaktlaschen 42 gebildet. Die Buchse 18 wird am Halteteil 16 dadurch montiert, daß sie in axialer Richtung auf das Halteteil aufgeschoben wird. Dabei gleiten die mit den Haken versehenen Federlaschen über den Kopfabschnitt 20, bis sie in die Ringnut 22 einschnappen. Da die Ringnut in axialer Richtung länger ist als die Haken 40, ist die Buchse 18 um einen gewissen Winkelbereich auf dem Halteteil schwenkbar. Dieser Winkelbereich wird durch die Größe der Kontaktkammern begrenzt.

Das Steckerteil 50 weist ein elektrisch isolierendes Steckergehäuse 52 auf, das mit mehreren nebeneinanderliegenden Steckkontakten 54 versehen ist, deren zapfenförmiger Steckabschnitt 56 in einer Kontaktkammer 58 angeordnet ist. Zur Verankerung der Steckkontakte 54 im Steckergehäuse 52 wird dieselbe Gestaltung verwendet wie bei der Steckbuchse, also Ringfedern 60, die in einer Verankerungsnut 61 angeordnet sind und sich zwischen einem Bund 62 des Steckkontakts und einem die entsprechende Verankerungsöffnung 64 umgebenden Absatz abstützen, wobei in der Verankerungsöffnung 64 ein Verankerungsabschnitt 63 des Steckkontakts 54 angeordnet ist. Jeder Steckkontakt 54 ist schließlich mit einem SMT-Anschluß 66 versehen, der auf die Steckkarte 4 aufgelötet ist.

In den Figuren 1 und 2 sind die Steckbuchse und das Steckerteil zu Beginn des Einschiebens ineinander gezeigt. Aufgrund von Toleranzen sind die Steckbuchse und das Steckerteil relativ zueinander in der x-Richtung und der y-Richtung um beispielsweise etwa 1 mm versetzt gegenüber einer optimalen Ausrichtung, bei der die Längsachsen von Steckerteil und Steckbuchse miteinander fluchten. Einführschrägen am vorderen Rand des Buchsengehäuses und des Steckergehäuses führen dazu, daß sich die Fehlausrichtung beim weiteren Einschieben verringert; in dem in den Figuren 3 und 4 dargestellten Zustand kann die Fehlausrichtung Δx und Δy maximal etwa ±0,4 mm. Hinzugekommen ist aber eine Winkelfehlstellung Δα und Δβ in der Größenordnung von jeweils etwa ±1,5°. In den Figuren 3 und 4 ist deutlich zu sehen, daß trotz dieser Fehlstellungen ein leichtes Einschieben des Steckabschnittes 56 der Steckkontakte 54 in die Buchsen 18 möglich ist, da diese auf dem Halteteil 16 verschwenkbar angeordnet sind. Das problemlose Aufschieben wird auch unterstützt von der konischen Ausgestaltung der Spitze des Steckabschnittes und der trichterförmigen Ausgestaltung der Kontaktlaschen 42, so daß sich die Buchse 18 automatisch richtig ausrichtet. Der mögliche Verschwenkbereich der Buchse ist so gewählt, daß es bei größeren Fehlstellungen zu einer Anlage der die Kontaktkammern umgebenden Wände des Buchsengehäuses 12 und des Steckergehäuses 52 aneinander kommt, ohne daß in dieser Stellung bereits hohe mechanische Kräfte auf die Steckkontakte und die Buchsenkontakte ausgeübt werden. Dieser Zustand ist den Figuren 3 und 4 zu sehen; das Buchsengehäuse liegt an dem bezüglich der Figuren jeweils unten liegenden Rand des Steckergehäuses auf und sorgt für eine mechanische Abstützung.

Wenn sich beim weiteren Einschieben die Fehlstellung der Steckkarte relativ zur Trägerkarte verringert oder die Fehlstellung vollständig beseitigt wird, gelangt die Buchse 18 in die in Figur 5 gezeigte Stellung, in der sie sich in Längsrichtung erstreckt.

In den Figuren 6 bis 11 sind eine Steckbuchse und ein Steckerteil gemäß einer zweiten Ausführungsform der Erfindung gezeigt. Für die von der ersten Ausführungsform bekannten Bauteile werden dieselben Bezugszeichen verwendet, und es wird auf die obigen Erläuterungen verwiesen.

Der Unterschied zwischen der ersten und der zweiten Ausführungsform besteht allgemein ausgedrückt darin, daß das Halteteil 16 der Steckbuchse 10, an dem die Buchse 18 angebracht ist, sowie der Steckabschnitt 56 im Steckerteil 50, der in die Buchse 18 eingesteckt wird, jeweils einen rechteckigen, flachen Querschnitt haben. Dementsprechend sind die Federlaschen 38 und die Kontaktlaschen 42 der Buchse 18 so ausgebildet und angeordnet, daß sie einander jeweils entlang einer geraden Linie gegenüberliegen.

Wie in den Figuren 6 und 7 zu sehen ist, ist das Halteteil 16 der Steckbuchse 10 mit einem flachen, rechteckigen Querschnitt ausgeführt. Im Abstand vom vorderen, freien Ende des Halteteils 16 ist eine Halteöffnung 70 ausgebildet, die rechteckig ist.

Auf dem Halteteil 16 ist eine Buchse 18 angebracht, die vier Federlaschen 38 und vier Kontaktlaschen 42 aufweist (siehe insbesondere die Figuren 8 bis 11). Die Federlaschen und die Kontaktlaschen gehen jeweils aus von einem Mittelabschnitt 72, der als geschlossener Ring mit quadratischer Form ausgebildet ist. Die Buchse 18 ist ein Blechbiegeteil, das durch Stanzen und geeignetes Biegen ausgehend von einem Metallblech hergestellt ist. Um den Mittelabschnitt 72 zu schließen, ist an jeder Außenseite des Mittelabschnittes eine Verbindungslasche 74 (siehe insbesondere Figur 9) vorgesehen, die aus der Ebene des Mittelabschnittes 72 herausgebogen ist, so daß sie an der Innenfläche der anderen Seite des Mittelabschnittes anliegen kann. Dort ist sie beispielsweise durch Punktschweißen befestigt.

Die Federlaschen 38 und die Kontaktlaschen 42 liegen einander paarweise gegenüber. Jede Federlasche und jede Kontaktlasche ist zu ihrem freien Ende hin mit einer Biegestelle versehen, so daß einander parallel gegenüberliegende, in einer Richtung gekrümmte Berührflächen gebildet sind.

Zwei der Federlaschen 38 sind mit jeweils einem Haken 40 versehen (siehe insbesondere Figur 11), der gebildet ist durch eine abgebogene Lasche. Die Haken 40 sind auf über Kreuz liegenden Federlaschen 38 ausgebildet.

Die Buchse 18 wird mit den Federlaschen 38 so auf das Halteteil 16 aufgeschoben, daß die Haken 40 in die Halteöffnung 70 eingreifen (siehe insbesondere Figur 6). Die Buchse 18 ist dann in der z-Richtung fest, aber ansonsten verschwenkbar auf dem Halteteil 16 angebracht. Bei einer Schwenkbewegung um die x-Achse verschieben sich die Berührflächen der Federlaschen 38 auf dem Halteteil 16, wobei sie sich aufweiten. Bei einer Verschwenkbewegung um die y-Achse verdreht sich die Buchse 18 auf dem Halteteil 16 um einen Drehpunkt, der etwa in der Mitte der Halteöffnung 70 liegt.

Auch der Steckabschnitt 56 ist mit einem flachen, rechteckigen Querschnitt ausgeführt. Somit kann der Steckabschnitt 56 zwischen die einander paarweise gegenüberliegenden Kontaktlaschen 42 der Buchse geschoben werden; die Kontaktlaschen 42 liegen dann mit einer Linienberührung am Steckabschnitt an.

Wie in den Figuren 6 und 7 zu sehen ist, ermöglicht es die gelenkige Anbringung der Buchse, daß diese sich bei einer eventuellen Fehlausrichtung zwischen Buchsengehäuse 12 und Steckergehäuse 52 derart ausrichtet, daß ein leichtes Einstecken des Steckabschnittes 56 zwischen die Kontaktlaschen 42 möglich ist. Da die Ausrichtung der Federlaschen um 90° gegenüber der Ausrichtung der Kontaktlaschen verdreht ist, ergibt sich bei einer Schiefstellung der Buchse zwischen dem Halteabschnitt und dem Steckabschnitt immer eine Rückstellkraft in die normale Stellung der Buchse; die sich bei einem Verschwenken um die x-Achse ergebende Aufweitung der Federlaschen 38 sorgt nämlich für eine Rückstellung um die x-Achse, während die sich bei einer Verschwenkung um die y-Achse ergebende Aufweitung der Kontaktlaschen 42 für eine Rückstellung um die y-Achse sorgt.

In den Figuren 12 bis 14 ist eine Buchse 18 gemäß einer Variante zu der in den Figuren 8 bis 11 gezeigten Ausführungsform dargestellt. Auch bei der Variante gemäß den Figuren 12 bis 14 handelt es sich um ein Blechbiegeteil; dieses weist allerdings keinen geschlossenen Mittelabschnitt 72 auf, sondern eine Mittelplatte 76 mit quadratischer Form. Die beiden Federlaschen 38 erstrecken sich ausgehend von einander gegenüberliegenden Rändern der Mittelplatte in eine Richtung, und die beiden Kontaktlaschen 42 erstrecken sich ausgehend von den beiden anderen Rändern in die entgegengesetzte Richtung.

Diese Gestaltung bietet im wesentlichen zwei Vorteile: Zum einen hat die Mittelplatte aufgrund ihrer ebenen Form eine höheren Festigkeit gegen Verwindungen als der ringförmige Mittelabschnitt 72. Zum anderen ist die Buchse 18 sehr viel einfacher herzustellen, da Biegeschritte nur in zwei Richtungen relativ zur Mittelplatte 76 notwendig sind, und zwar nach oben und nach unten.

### Bezugszeichenliste:

- 2:: Trägerkarte
- 4:: Steckkarte
- 10:: Steckbuchse
- 12:: Buchsengehäuse
- 14:: Buchsenkontakt
- 16:: Halteteil
- 18:: Buchse
- 20:: Kopfabschnitt
- 22:: Ringnut
- 24:: Bund
- 26:: Verankerungsnut
- 28:: Verankerungsabschnitt
- 30:: SMT-Anschluß
- 32:: Ringfeder
- 34:: Verankerungsöffnung
- 38:: Federlasche
- 40:: Haken
- 42:: Kontaktlasche
- 50:: Steckerteil
- 52:: Steckergehäuse
- 54:: Steckkontakt
- 56:: Steckabschnitt
- 58:: Kontaktkammer
- 60:: Ringfeder
- 61:: Verankerungsnut
- 62:: Bund
- 63:: Verankerungsabschnitt
- 64:: Verankerungsöffnung
- 66:: SMT-Anschluß
- 70:: Halteöffnung
- 72:: Mittelabschnitt
- 74:: Verbindungslasche
- 76:: Mittelplatte

## Patentansprüche

1. Steckbuchse mit einem isolierenden Buchsengehäuse (12), in welchem mindestens ein Buchsenkontakt (14) aufgenommen ist, wobei der Buchsenkontakt aus einem Halteteil (16) und einer Buchse (18) besteht und die Buchse um einen begrenzten Winkel schwenkbar auf dem Halteteil angebracht ist, **dadurch gekennzeichnet, daß** die Buchse (18) ein Blechbiegeteil ist.

2. Steckbuchse nach Anspruch 1, **dadurch gekennzeichnet, daß** das Halteteil einen Kopfabschnitt (20), eine sich daran anschließende Ringnut (22) und einen sich an die Ringnut anschließenden Bund (24) aufweist und die Buchse (18) Federlaschen (38) aufweist, die in die Ringnut eingreifen.

3. Steckbuchse nach Anspruch 2, **dadurch gekennzeichnet, daß** die Federlaschen (38) an ihrem freien Ende mit jeweils einem Haken (40) versehen sind.

4. Steckbuchse nach einem der Ansprüche 2 und 3, **dadurch gekennzeichnet, daß** die Buchse (18) eine tonnenförmige Gestalt hat und an ihrem den Haken entgegengesetzten Ende mit mehreren Kontaktlaschen (42) versehen ist.

5. Steckbuchse nach einem der Ansprüche 2 bis 4, **dadurch gekennzeichnet, daß** sich an den Bund (24) des Halteteils eine Verankerungsnut (26) anschließt, auf die ein Verankerungsabschnitt (28) folgt, der in dem Buchsengehäuse (12) aufgenommen ist, wobei in der Verankerungsnut eine Ringfeder (32) aufgenommen ist, deren dem Bund zugewandter Rand abgeschrägt ist, und wobei der Durchmesser des Bundes (24) und des Kopfes (20) des Halteteils kleiner sind als der Durchmesser des Verankerungsabschnittes (28).

6. Steckbuchse nach Anspruch 1, **dadurch gekennzeichnet, daß** das Halteteil (16) eine Halteöffnung (70) aufweist und die Buchse (18) mindestens einen Haken (40) aufweist, der in die Halteöffnung (70) eingreift.

7. Steckbuchse nach Anspruch 6, **dadurch gekennzeichnet, daß** das Halteteil (16) mindestens im Bereich der Halteöffnung (70) einen rechteckigen Querschnitt aufweist und die Buchse mit zwei Federlaschen (38) versehen ist, die einander parallel gegenüberliegen und auf zwei voneinander abgewandten Seitenflächen des Halteteils (16) anliegen.

8. Steckbuchse nach Anspruch 7, **dadurch gekennzeichnet, daß** der Haken (40) durch eine von der Federlasche (38) abgebogene Blechlasche gebildet ist.

9. Steckbuchse nach Anspruch 7 oder Anspruch 8, **dadurch gekennzeichnet, daß** die Buchse (18) mit zwei Kontaktlaschen (42) versehen ist, die einander parallel gegenüberliegen.

10. Steckbuchse nach Anspruch 9, **dadurch gekennzeichnet, daß** die Federlaschen (38) einander entlang einer ersten Richtung gegenüberliegen, die sich im rechten Winkel zu einer zweiten Richtung befindet, in der sich die Kontaktlaschen (42) gegenüberliegen.

11. Steckbuchse nach einem der Ansprüche 6 bis 10, **dadurch gekennzeichnet, daß** vier Federlaschen (38) vorgesehen sind, die einander paarweise gegenüberliegen, sowie vier Kontaktlaschen (42), die einander ebenfalls paarweise gegenüberliegen.

12. Steckbuchse nach einem der Ansprüche 6 bis 11, **dadurch gekennzeichnet, daß** die Buchse (18) ein Blechbiegeteil mit einem geschlossenen Mittelabschnitt (72) ist.

13. Steckbuchse nach Anspruch 12, **dadurch gekennzeichnet, daß** der Mittelabschnitt (72) an jeder Seite mit jeweils einer Verbindungslasche (74) versehen ist, die an der anderen Seite des Mittelabschnittes (72) befestigt ist.

14. Steckbuchse nach einem der Ansprüche 6 bis 11, **dadurch gekennzeichnet, daß** die Buchse (18) ein Blechbiegeteil mit einer rechteckigen Mittelplatte (76) ist, von deren Rändern die Federlaschen (38) und die Kontaktlaschen (42) ausgehen.

15. Steckbuchse nach einem der vorhergehenden Ansprüche, **dadurch gekennzeichnet, daß** das Halteteil (16) mit einem SMT-Anschluß (30) versehen ist.

16. Steckerteil mit einem isolierenden Steckergehäuse (52), in welchem mindestens ein Steckkontakt (54) aufgenommen ist, der dafür vorgesehen ist, in den Buchsenkontakt (14) einer Steckbuchse nach einem der vorhergehenden Ansprüche einzugreifen.

17. Steckerteil nach Anspruch 16, **dadurch gekennzeichnet, daß** der Steckkontakt (54) einen Steckabschnitt (56), einen Verankerungsabschnitt (63) und einen SMT-Anschluß (66) aufweist.

18. Steckerteil nach Anspruch 17, **dadurch gekennzeichnet, daß** der Steckabschnitt zapfenförmig mit rundem Querschnitt ist und daß sich an den Steckabschnitt ein Bund (62) anschließt, auf den eine Verankerungsnut (61) folgt, an die sich wiederum der Verankerungsabschnitt (63) anschließt, wobei in der Verankerungsnut (61) eine Ringfeder (60) aufgenommen ist, deren dem Bund zugewandter Rand abgeschrägt ist, und wobei der Durchmesser des Steckabschnittes und des Bundes kleiner ist als der Durchmesser des Verankerungsabschnittes (63).

19. Steckerteil nach Anspruch 17, **dadurch gekennzeichnet, daß** der Steckabschnitt (56) einen rechteckigen Querschnitt aufweist.

## Claims

1. A female connector comprising an insulating jack housing (12) in which at least one jack contact (14) is accommodated, the jack contact consisting of a retaining part (16) and a jack (18) and the jack being mounted on the retaining part so as to be pivotable by a limited angle, **characterized in that** the jack (18) is a bent sheet metal part.

2. The female connector according to claim 1, **characterized in that** the retaining part comprises a head portion (20), an adjoining annular groove (22) and a collar (24) adjoining the annular groove, and that the jack (18) comprises spring shackles (38) engaging with the annular groove.

3. The female connector according to claim 2, **characterized in that**, on their free ends, the spring shackles (38) are provided with one hook (40) each.

4. The female connector according to any of claims 2 and 3, **characterized in that** the jack (18) is barrel-shaped and is provided with several contact shackles (42) at its end opposite the hooks.

5. The female connector according to any of claims 2 to 4, **characterized in that** the collar (24) of the retaining part is adjoined by an anchor groove (26) followed by an anchor portion (28) accommodated in the jack housing (12), an annular spring (32) being accommodated in the anchor groove, its edge facing the collar being beveled, and the diameter of the collar (24) and the head (20) of the retaining part being less than the diameter of the anchor portion (28).

6. The female connector according to claim 1, **characterized in that** the retaining part (16) comprises a retaining opening (70) and the jack (18) comprises at least one hook (40) engaging into the retaining opening (70).

7. The female connector according to claim 6, **characterized in that** the retaining part (16) has a rectangular cross-section at least in the region of the retaining opening (70), and that the jack is provided with two spring shackles (38) which face each other in parallel and rest on two lateral faces of the retaining part (16) facing away from each other.

8. The female connector according to claim 7, **characterized in that** the hook (40) is formed by a sheet metal shackle bent away from the spring shackle (38).

9. The female connector according to claim 7 or claim 8, **characterized in that** the jack (18) is provided with two contact shackles (42) facing each other in parallel.

10. The female connector according to claim 9, **characterized in that** the spring shackles (38) face each other along a first direction which is at right angles to a second direction where the contact shackles (42) face each other.

11. The female connector according to any of claims 6 to 10, **characterized in that** there are provided four spring shackles (38) which face each other in pairs, as well as four contact shackles (42) which also face each other in pairs.

12. The female connector according to any of claims 6 to 11, **characterized in that** the jack (18) is a bent sheet metal part having a closed center portion (72).

13. The female connector according to claim 12, **characterized in that** the center portion (72) is provided on each side with one connecting shackle (74) each, which shackle is attached to the other side of the center portion (72).

14. The female connector according to any of claims 6 to 11, **characterized in that** the jack (18) is a bent sheet metal part having a rectangular center plate (76) from the edges of which the spring shackles (38) and the contact shackles (42) start out.

15. The female connector according to any of the preceding claims, **characterized in that** the retaining part (16) is provided with an SMT connection (30).

16. A male connector having an insulating plug housing (52) in which there is accommodated at least one plug contact (54) provided for engaging into the jack contact (14) of a female connector according to any of the preceding claims.

17. The male connector according to claim 16, **characterized in that** the plug contact (54) comprises a plug-in portion (56), an anchor portion (63) and an SMT connection (66).

18. The male connector according to claim 17, **characterized in that** the plug-in portion is pin-shaped with a round cross-section and that the plug-in portion is adjoined by a collar (62) which is followed by an anchor groove (61) which is, in turn, adjoined by the anchor portion (63), an annular spring (60) being accommodated in the anchor groove (61), its edge facing the collar being beveled, and the diameter of the plug-in portion and of the collar being less than the diameter of the anchor portion (63).

19. The male connector according to claim 17, **characterized in that** the plug-in portion (56) has a rectangular cross-section.

## Revendications

1. Connecteur femelle comportant un boîtier de douille (12) isolant, dans lequel est reçu au moins un contact femelle (14), le contact femelle étant constitué par une partie de retenue (16) et par une douille (18), et la douille étant montée sur la partie de retenue avec pivotement dans un angle limité, **caractérisée en ce que** la douille (18) est une pièce de tôle pliée.

2. Connecteur femelle selon la revendication 1, **caractérisée en ce que** la partie de retenue présente un tronçon de tête (20), une gorge annulaire (22) qui s'y raccorde et une collerette (24) se raccordant à la gorge annulaire, et la douille (18) présente des pattes élastiques (38) qui s'engagent dans la gorge annulaire.

3. Connecteur femelle selon la revendication 2, **caractérisée en ce que** les pattes élastiques (38) sont pourvues chacune d'un crochet (40) à leur extrémité libre.

4. Connecteur femelle selon l'une des revendications 2 et 3, **caractérisée en ce que** la douille (18) a la forme d'un tonneau et est pourvue de plusieurs pattes de contact (42) à leur extrémité opposée aux crochets.

5. Connecteur femelle selon l'une des revendications 2 à 4, **caractérisée en ce qu'**à la collerette (24) de la partie de retenue se raccorde une gorge d'ancrage (26) qui est suivie d'un tronçon d'ancrage (27) qui est reçu dans le boîtier de douille (12), un ressort annulaire (32), dont le bord tourné vers la collerette est chanfreiné, étant reçu dans la gorge d'ancrage, et le diamètre de la collerette (24) et de la tête (20) de la partie de retenue étant inférieur au diamètre du tronçon d'ancrage (28).

6. Connecteur femelle selon la revendication 1, **caractérisée en ce que** la partie de retenue (16) présente une ouverture de retenue (70) et la douille (18) présente au moins un crochet qui s'engage dans l'ouverture de retenue (70).

7. Connecteur femelle selon la revendication 6, **caractérisée en ce que** la partie de retenue (16) présente au moins dans la région de l'ouverture de retenue (70) une section transversale rectangulaire et la douille est pourvue de pattes élastiques (38) qui sont situées en parallèle à l'opposé l'une de l'autre et qui sont en appui sur deux surfaces latérales de la partie de retenue (10), détournées l'une de l'autre.

8. Connecteur femelle selon la revendication 7, **caractérisée en ce que** le crochet (40) est formé par une patte de tôle repliée depuis la patte élastique (38).

9. Connecteur femelle selon la revendication 7 ou la revendication 8, **caractérisée en ce que** la douille (18) est pourvue de deux pattes de contact (42) qui sont opposées l'une de l'autre en parallèle.

10. Connecteur femelle selon la revendication 9, **caractérisée en ce que** les pattes élastiques (38) sont opposées l'une à l'autre le long d'une premier direction qui se trouve en angle droit par rapport à une deuxième direction dans laquelle les pattes de contact (42) sont opposées l'une à l'autre.

11. Connecteur femelle selon l'une des revendications 6 à 10, **caractérisée en ce qu'**il est prévu quatre pattes élastiques (38) qui sont opposées les unes aux autres par paires, ainsi que quatre pattes de contact (42) qui sont également opposées les unes aux autres par paires.

12. Connecteur femelle selon l'une des revendications 6 à 11, **caractérisée en ce que** la douille (18) est une pièce de tôle pliée avec un tronçon médian (72) fermé.

13. Connecteur femelle selon la revendication 12, **caractérisée en ce que** de chaque côté, le tronçon médian (72) est pourvu d'une patte de liaison (74) qui est fixée sur l'autre côté du tronçon médian (72).

14. Connecteur femelle selon l'une des revendications 6 à 11, **caractérisée en ce que** la douille (18) est une pièce de tôle pliée avec une plaque médiane (76) rectangulaire depuis les bords de laquelle partent les pattes élastiques (38) et les pattes de contact (42).

15. Connecteur femelle selon l'une des revendications précédentes, **caractérisée en ce que** la partie de retenue (16) est pourvue d'une connexion SMT (30).

16. Connecteur male comportant un boîtier de connecteur (52) isolant, dans lequel est reçu au moins un contact enfichable (54) qui est prévu pour s'engager dans le contact femelle (14) d'une connecteur femelle selon l'une des revendications précédentes.

17. Connecteur male selon la revendication 16, **caractérisé en ce que** le contact enfichable (54) présente un tronçon enfichable (56), un tronçon d'ancrage (63) et une connexion SMT (66).

18. Connecteur male selon la revendication 17, **caractérisé en ce que** le tronçon enfichable est en forme de tenon avec section transversale ronde, et **en ce qu'**au tronçon enfichable se raccorde une collerette (62) qui est suivie par une gorge d'ancrage (61) à laquelle se raccorde de nouveau le tronçon d'ancrage (63), un ressort annulaire (50), dont le bord tourné vers la collerette est chanfreiné, étant reçu dans la gorge d'ancrage (61), et le diamètre du tronçon enfichable et de la collerette étant inférieur au diamètre du tronçon d'ancrage (63).

19. Connecteur male selon la revendication 17, **caractérisé en ce que** le tronçon enfichable (56) présente une section transversale rectangulaire.
